# EUROPÄISCHE PATENTSCHRIFT

(11) **EP 1 872 378 B1**
(45) Veröffentlichungstag und Bekanntmachung des Hinweises auf die Patenterteilung: **23.08.2017**
(21) Anmeldenummer: 06742532.2
(22) Anmeldetag: 04.04.2006
(51) Int. Cl.: H01F 7/18, F01L 9/04

(54) **SENSORLOSE POSITIONSERKENNUNG IN EINEM ELEKTROMAGNETISCHEN AKTUATOR**
POSITION RECOGNITION IN AN ELECTROMAGNETIC ACTUATOR WITHOUT SENSORS
DETECTION DE POSITION SANS CAPTEUR DANS UN ACTIONNEUR ELECTROMAGNETIQUE

(30) Priorität: 18.04.2005 DE 102005018012
(43) Veröffentlichungstag der Anmeldung: 02.01.2008
(73) Patentinhaber: ZF Friedrichshafen AG, 88046 Friedrichshafen (DE)
(72) Erfinder: KELLER, Reiner, 78351Bodman- Ludwigshafen (DE); HEINRICH, Kai, 88269 Waldburg (DE); PANTKE, Michael, 88046 Friedrichshafen (DE)
(86) Internationale Anmeldenummer: PCT/EP2006/003040
(87) Internationale Veröffentlichungsnummer: WO 2006/111268

(56) Entgegenhaltungen:
- US-A- 5 917 692
- US-A1- 2003 098 686

## Beschreibung

Die Erfindung bezieht sich auf einen elektromagnetischen Aktuator mit zumindest zwei Spulen, einem Anker und einer Ansteuer- oder Leistungselektronik entsprechend dem Oberbegriff des Anspruchs 1 sowie einem Verfahren zur Steuerung eines solchen Aktuators entsprechend dem Oberbegriff des Anspruchs 9.

Die DE 103 10 448 A1 offenbart einen elektromagnetischen Aktuator mit zwei Spulen und einem Anker. Durch das Bestromen der Spulen wird der Anker in axialer Richtung verschoben.

In der DE 199 10 497 A1 wird ein Verfahren beschrieben, bei welchem die Lage eines Ankers in einem Aktuator mit einer Spule über die Bestimmung der differentiellen Induktivität der Spule erkannt wird. Hierzu wird während eines Stromabfalls die Stromabfallzeit als Zeitdifferenz zwischen zwei Schwellwerten bestimmt. Die Stromabfallzeit hängt dabei stark vom Widerstand der Spule ab und dieser ist temperaturabhängig.

Weiterhin wird in der DE 100 33 923 A1 ein Verfahren offenbart, in dem die Position eines Ankers in Abhängigkeit von der Gegeninduktion, welche die Bewegung eines Ankers in einer Spule hervorruft, bestimmt wird. Die Gegeninduktion ist abhängig von der Geschwindigkeit des Ankers. Wird ein solcher Aktuator in einem fluidgefüllten Raum verwendet, ist die Geschwindigkeit des Ankers stark von der Viskosität des Fluids abhängig. Auch die Viskosität eines Fluids ist temperaturabhängig. Die US 2003/0098686 offenbart den Oberbegriff des Anspruchs 1.

Daher ist es Aufgabe der Erfindung, die Positionsbestimmung eines Stellgliedes in einem elektromagnetischen Aktuator ohne zusätzlichen Sensor zu ermöglichen, wobei die Positionsbestimmung besonders temperaturunabhängig sein soll.

Die Aufgabe wird durch einen Aktuator entsprechend den kennzeichnenden Merkmalen des Hauptanspruchs sowie einem Verfahren zur Steuerung eines Aktuators entsprechend den kennzeichnenden Merkmalen des Anspruchs 9 gelöst

Erfindungsgemäß wird ein Aktuator vorgeschlagen, welcher zumindest aus zwei Spulen, einem Anker und einer Ansteuer- oder Leistungselektronik besteht. Die Leistungselektronik ist mit einer Logikeinheit verbunden und wird durch sie angesteuert. Die Leistungselektronik enthält zumindest Schalter, welche ein- oder ausgeschaltet werden, wodurch ein Stromfluß ermöglicht oder unterbrochen wird. Über die Schalter sind die beiden Spulen mit Strom beaufschlagbar. Erfindungsgemäß ist über die Regelung des Stroms in den Spulen der Anker verschiebbar und/oder die Position des Ankers meßbar. Der Anker ist verschiebbar zwischen beiden Spulen gelagert ist und zwischen zwei Endpositionen hin- und herbewegbar, wobei der Anker auch Zwischenpositionen einnehmen kann. An die beiden Spulen ist jeweils ein Messverstärker angeschlossen, welcher den Spannungsverlauf an den Spulen über der Zeit misst. Die Messsignale der Messverstärker werden an einen Differenzierer weitergeleitet. In dem Differenbildner wird aus den Messsignalen ein dritter Spannungsverlauf berechnet, welcher einen Maximalwert enthält, der von der Position des Ankers abhängt. Dies beruht darauf, dass sich die Induktivität einer Spule erhöht, wenn ein Anker in sie hinein geschoben wird. Da der Widerstand einer Spule von deren Induktivität abhängt, beeinflusst die Ankerposition den Spannungsverlauf. Der Maximalwert des dritten Spannungsverlaufs wird von der Logikeinheit erkannt und in Abhängigkeit davon berechnet die sie die Ankerposition.

In einer Ausgestaltung besitzt die Leistungselektronik 3 oder 4 Schalter. Die Logikeinheit besteht beispielsweise aus einem µ-Controller oder µ-Prozessor.

Das Ersatzschaubild einer der mindestens zwei Spulen kann für Wechselstrombetrachtungen durch einen bekannten L-C-R-Schwingkreis dargestellt werden. Ein solcher Schwingkreis besteht aus einem ersten und einem zweitent parallel geschalteten Wechselstromwiderständen. Der erste Wechselstromwiderstand besteht aus einer Reihenschaltung einer Modellspule und einem ohmschen Widerstand, der zweite Wechselstromwiderstand aus einer Reihenschaltung einer Kapazität und einem weiteren ohmschen Widerstand. Beide Wechselstromwiderstände sind abhängig von der Frequenz der Erregung. Erfindungsgemäß werden die Spulen durch ein plötzliches Bestromen mit einem Spannungssprung beaufschlagt. Dieser Moment, der Einschaltmoment, kann durch ein Beaufschlagen der Spulen mit einem Wechselstrom mit unendlich hoher Frequenz (f → ∞), beschrieben werden. Der Wechselstromwiderstand der Modellspulen hängt von ihrer Induktivität ab. Da die Induktivität einer Spule sich erhöht, wenn ein Anker in sie eintaucht, ändern sich die Wechselstromwiderstände der Modellspulen in Abhängigkeit von der Ankerposition.

Erfindungsgemäß werden über die Messverstärker die Spannungsverläufe an den beiden Spulen gemessen. Werden nun die Spulen plötzlich mit einer sprunghaft steigenden Spannung beaufschlagt und befindet sich der Anker nicht in der Mitte zwischen beiden Spulen, ergeben sich in den beiden Spulen zwei unterschiedliche Spannungsverläufe. Diese werden im Differenzbildner von einander abgezogen, woraus sich eine Kurve mit einem Maximalwert entsprechend der Ankerposition ergibt. Dieser dritte Spannungsverlauf wird an die Logikeinheit weitergeleitet, welche den Maximalwert erkennt. Entsprechend dem Maximalwert ist von der Logikeinheit die Ankerposition bestimmbar, beispielsweise durch einen Vergleich mit einem Kennfeld.

Durch die Differenzbildung der beiden Spannungsverläufe wird auch der Einfluß von Störungen, welche auf beide Spulen wirken, ausgeschlossen. Bei bekannten Aktuatoren mit nur einer Spule können beispielsweise elektromagnetische Störeinträge den Spannungsverlauf in der Spule und somit die Positionsbestimmung beinflussen. In einer vorteilhaften Ausführung werden zwei gleiche Spulen verwendet, so dass ein elektromagnetisch symmetrischer Aktuator erschaffen wird. Dadurch wirken sich Störungen auf beide Spulen immer in der gleichen Weise aus. Da die beiden Spannungsverläufe der beiden Spulen voneinander abgezogen werden, haben diese Störungen keinen Einfluß auf das Meßergebnis. Weiterhin werden auch Temperatureinflüsse durch die erfindungsgemäße Lösung ausgeschlossen. Durch die Beaufschlagung der Spulen mit einem Spannungssprung ergeben sich die ohmschen Anteile der Wechselstromwiderstände als vernachlässigbar gering gegenüber den frequenzabhängigen Anteilen der Wechselstromwiderstände. Damit hängt der Spannungsverlauf zum Zeitpunkt der Beaufschlagung maßgblich von den frequenzabhängigen Anteilen der Wechselstromwiderstände ab, welche von der Position des Ankers aber nicht von der Umgebungstemperatur abhängen.

Zur weiteren Verdeutlichung der Erfindung sowie dessen Ausführungsformen ist der Beschreibung eine Zeichnung beigefügt.
In dieser zeigt:
- Fig. 1: Prinzipschaubild eines Aktuators;
- Fig. 2: Prinzipschaubild eines Aktuators mit einem permanentmagnetischen Anker;
- Fig. 3: Prinzipschaubild eines LCR-Schwingkreises;
- Fig. 4: gemessene Spannungsverläufe an den beiden Spulen und
- Fig. 5: berechneter Spannungsverlauf aus den beiden Spulen.

Fig. 1 zeigt einen elektromagnetischen Aktuator, welcher aus zwei Spulen 1, 2 und einem Anker 3 besteht. Der Anker 3 ist verschiebbar zwischen den beiden Spulen 1, 2 gelagert. Der Eingang der ersten Spule 1 ist mit einem ersten Pol 5 einer Spannungsquelle 6 verbunden. Der Ausgang 7 der ersten Spule 1 ist entweder über einen ersten Schalter 8 mit dem zweiten Pol 9 der Spannungsquelle 6 oder über einen dritten Schalter 10 mit dem Eingang 11 der zweiten Spule 2 verbindbar. Der Eingang 11 der zweiten Spule 2 ist entweder über einen zweiten Schalter 12 mit dem ersten Pol 5 der Spannungsquelle 6 oder über den dritten Schalter 10 mit dem Ausgang 7 der ersten Spule 1 verbindbar. Die drei Schalter 8, 10, 12 bilden die Leistungselektronik des Aktuators. Der Ausgang 13 der zweiten Spule 2 ist wiederum mit dem zweiten Pol 9 der Spannungsquelle 6 verbindbar. Mit dem Ein- und Ausgang 4, 7 der ersten Spule 1 sowie dem Ein- und Ausgang 11, 13 der zweiten Spule 2 ist jeweils ein Messverstärker 14, 15 verbunden. Die Messverstärker 14, 15 sind mit dem Differenzbildner16 verbunden, welcher mit der Logikeinheit 17 verbunden ist, an welche er wiederum Daten leitet. Die Logikeinheit 17 steuert die drei Schalter 8, 10, 12 an. Die drei Schalter 8, 10, 12 sind dabei so ansteuerbar, dass sich entweder der Anker 3 verschiebt, oder die beiden Spulen 1, 2 mit einem Spannungssprung beaufschlagt werden. Wenn nun von der Logikeinheit 17 der erste und der zweite Schalter 8, 12 so angesteuert werden, dass sie geöffnet sind und gleichzeitig der dritte Schalter 10 geschlossen ist, werden die beiden Spulen 1, 2 mit einem Spannungssprung beaufschlagt. In diesem Einschaltmoment wird aus dem Spannungsverlauf an den beiden Spulen 1, 2 die Position des Ankers 3 bestimmt. Durch die erfindungsgemäße Anordnung ist also eine Positionserkennung eines Stellgliedes möglich, ohne dass dafür ein extra Sensor verwendet wird. Dadurch können Kosten und Bauraum gespart werden.

Fig. 2 zeigt eine weitere Ausgestaltung eines elektromagnetischen Aktuators, welcher aus zwei Spulen 1, 2 und einem Anker 3 besteht. Hierbei handelt es sich um einen permanentmagnetischen Anker. Zudem sind die beiden Spulen1, 2 gegensinnig gewickelt, die Wicklungsrichtung einer ersten Spule 1 ist also der Wicklungsrichtung der zweiten Spule 2 entgegengesetzt. Der Eingang 4 der ersten Spule 1 ist entweder über den ersten Schalter 8 mit dem ersten Pol 5 oder über den zweiten Schalter 12 mit dem zweiten Pol 9 der Spannungsquelle 6 verbindbar. Der Ausgang 7 der ersten Spule 1 ist mit dem Eingang 11 der zweiten Spule 2 verbunden. Der Ausgang 13 der zweiten Spule 2 ist entweder über einen dritten Schalter 10 mit dem ersten Pol 5 oder über den vierten Schalter 18 mit dem zweiten Pol 9 der Spannungsquelle 6 verbindbar. Mit dem Ein- und Ausgang 4, 7 der ersten Spule 1 sowie dem Ein- und Ausgang 11, 13 der zweiten Spule 2 ist jeweils ein Messverstärker 14, 15 verbunden. Die Messverstärker14, 15 sind weiterhin mit dem Differenzbildner 16 verbunden. Der Differenzbildner16 leitet Daten an die Logikeinheit 17. Die Logikeinheit 17 steuert die vier Schalter 8, 10, 12, 18 an, welche die Leistungselektronik des Aktuators bilden. Durch die Ansteuerung der Leistungselektronik kann der Anker 3 verschoben und gleichzeitig seine Stellung gemessen werden kann. Durch die erfindungsgemäße Anordnung ist also eine Positionserkennung eines Stellgliedes möglich, ohne dass dafür ein extra Sensor verwendet wird. Zudem ist die Positionsmessung auch während der Schaltvorgänge möglich. Dadurch können Kosten und Bauraum und zudem auch Zeit gespart werden. Der Spannungssprung wird bei dieser Ausführung durch zwei Schalterstellungen aufgeschaltet. Entweder es werden der erste und der vierte Schalter 8, 18, oder der zweite und dritte Schalter 12, 10 geschlossen. Im ersten Fall wird der Eingang 4 der ersten Spule 1 mit dem ersten Pol 5 der Spannungsquelle 6 verbunden und der Ausgang 13 der zweiten Spule 2 mit dem zweiten Pol 9 der Spannungsquelle 6. Im zweiten Fall werden der Eingang 4 der ersten Spule 1 mit dem zweiten Pol9 und der Ausgang 13 der zweiten Spule 2 mit dem ersten Pol 5 der Spannungsquelle 6 verbunden. Da die beiden Spulen 1, 2 direkt miteinander verbunden sind ergibt sich in beiden Fällen ein Spannungssprung. In einer vorteilhaften Ausgestaltung wird der Anker 3 zur Verstellung mit einem pulsweitenmodulierten Signal beaufschlagt. Da bei einem solchen Signal die Spannung immer wieder ein- und ausgeschaltet wird, werden die Spulen 1, 2 immer wieder mit einem Spannungssprung beaufschlagt. Somit kann zu jedem Zeitpunkt der Umschaltung des Spannungssignals die Position des Ankers 3 bestimmt werden.

Fig. 3 zeigt den Aufbau eines bekannten LCR-Schwingkreises 27, mit welchem die Spulen 1, 2 bei Aufschaltung einer Wechselspannung beschrieben werden können. Der Eingang des Schwingkreises entspricht den Eingängen 4, 11 der Spulen. Der Ausgang des Schwingkreises entspricht den Ausgängen 7, 13 der beiden Spulen. Der Schwingkreis besitzt zwei Pfade. Der erste Pfad wird durch die Modellspule 19 und einen ersten ohmschen Widerstand 20 beschrieben und bildet einen ersten Wechselstromwiderstand 31. Der zweite Pfad wird durch eine Kapazität 21 und einen zweiten ohmschen Widerstand 22 beschrieben und bildet einen zweiten Wechselstromwiderstand 32.

Fig. 4 zeigt einen Spannungsverlauf, welcher von den Messverstärkern 14, 15 an den beiden Spulen 1, 2 gemessen wird. Ein erster Zeitpunkt 28 beschreibt den Einschaltzeitpunkt, an dem ein Spannungssprung auf beide Spulen 1,2 aufgeschaltet wird. Modellhaft wird dies durch ein Aufschalten einer Wechselspannung mit einer unendlich hohen Frequenz (f→∞) beschrieben. Dadurch hängt der Verlauf der Spannungen an den Spulen 1, 2 von den jeweiligen Wechselstromwiderständen 31, 32 ab. Bis zu einem zweiten Zeitpunkt 29 (z. B. 5 ms) steigt ein erster Spannunsverlauf 23 Linie auf ein Maximalwert und der zweite Spannungsverlauf sinkt auf einen Minimalwert. Der Verlauf bis zum ersten Zeitpunkt 28 beruht auf dem Einfluss der parasitären Kapazitäten 22. Diese treten prinzipbedingt aufgrund der Wechselwirkung zwischen den einzelnen Windungen der Wicklungen auf. Der Wechselstromwiderstand einer Kapazität geht bei f→∞ gegen Null. Während der Aufladung der Kapazität steigt ihr Widerstand. Ab dem zweiten Zeitpunkt 29 beginnt ein Einschwingvorgang und der Strom fließt durch die Modellspule 19 bis zu einem dritten Zeitpunkt 30 (z. B. 50 ms). Der Wechselstromwiderstand 31 hängt von der Induktivität der Modellspule 19 ab, welche wiederum von der Position des Ankers 3 abhängt. Dabei ist die Induktivität umso höher, je weiter ein Anker 3 in eine Spule eingetaucht ist. Im dritten Zeitpunkt 30 ist der Einschwingvorgang abgeschlossen. und die Spanungsverläufe 23, 24 werden nur noch durch die beiden ohmschen Widerstände 20 der beiden beiden Spulen 1, 2 bestimmt. Am Ende des Einschwingvorgangs herrschen wieder Gleichstromzustände. Die Gleichstromwiderstände der beiden Spulen 1, 2 sind vorteilhafter Weise gleich groß, wodurch sich keine Differenz mehr zwischen den beiden Spannungsverläufen 23, 24 ergibt. In Fig. 4 zeigt der erste Spannungsverlauf 23 beispielsweise den Spannungsverlauf der ersten Spule 1, wenn der Anker 3 in sie eingetaucht ist. Die zweite Spannungsverlauf stellt den Spannungsverlauf in der zweiten Spule 2 dar.

Im Differenzbildner 16 werden nun beide gemessenen Spannungsverläufe 23, 24 voneinander abgezogen. Dadurch ergibt sich ein dritter Spannungsverlauf 25 entsprechend der Fig. 5. Aus dem Maximalwert 26 des dritten Spannungsverlaufs 25 wird in der Logikeinheit 17 die Ankerpositon beispielsweise durch einen Vergleich mit einem dort abgelegten Kennfeld bestimmt.

### Bezugszeichen

- 1: Spule
- 2: Spule
- 3: Anker
- 4: Eingang der ersten Spule
- 5: erster Pol einer Spannungsquelle
- 6: Spannungsquelle
- 7: Ausgang der ersten Spule
- 8: erster Schalter
- 9: zweiter Pol einer Spannungsquelle
- 10: dritter Schalte
- 11: Eingang der zweiten Spule
- 12: zweiter Schalter
- 13: Ausgang der zweiten Spule
- 14: erster Meßverstärker
- 15: zweiter Meßverstärker
- 16: Differenzbildner
- 17: Logikeinheit
- 18: vierter Schalter
- 19: Modellspule
- 20: Widerstand
- 21: Kapazität
- 22: Widerstand
- 23: erster Spannungsverlauf
- 24: zweiter Spannungsverlauf
- 25: dritter Spannungsverlauf
- 26: Maximalwert
- 27: LCR-Schwingkreis
- 28: erster Zeitpunkt
- 29: zweiter Zeitpunkt
- 30: dritter Zeitpunkt
- 31: erster Wechselstromwiderstand
- 32: zweiter Wechselstromwiderstand

## Patentansprüche

1. Elektromagnetischer Aktuator mit zumindest einem Anker (3), zwei Spulen (1, 2) sowie einer Ansteuer- oder Leistungselektronik, wobei der Anker (3) verschiebbar zwischen den Spulen (1, 2) gelagert ist, wobei der Eingang (4) der ersten Spule (1) mit einem Messverstärker (14) verbunden ist, dadurch **ge**- **kennzeichnet,** dass der Ausgang ( 7) der ersten Spule (1) sowie der Ein- und Ausgang (11, 13) der zweiten Spule jeweils mit Messverstärkern (14,15), die Messverstärker (14, 15) mit einem Differenzbildner (16), der Differenzbildner (16) mit einer Logikeinheit (17) und die Logikeinheit (17) mit der Leistungselektronik verbunden ist.

2. Aktuator nach Anspruch 1, **dadurch gekennzeichnet, dass** die Leistungselektronik zumindest 3 oder 4 Schalter (8, 10, 12, 18) beinhaltet.

3. Aktuator nach einem der vorherigen Ansprüche, dadurch **ge**- **kennzeichnet,** dass die Logikeinheit (17) aus einem µ-Controller oder einem µ-Prozessor besteht.

4. Aktuator nach einem der vorherigen Ansprüche, dadurch g e - **kennzeichnet,** dass der Eingang (4) einer ersten Spule (1) mit einem ersten Pol (5) einer Spannungsquelle (6) verbunden ist, der Ausgang (7) der ersten Spule (1) über einen ersten Schalter (8) mit einem zweiten Pol (9) der Spannungsquelle (6) und/oder über einen dritten Schalter (12) mit dem Eingang (11) einer zweiten Spule (2) verbindbar ist, der Eingang (11) der zweiten Spule (2) über den zweiten Schalter (12) mit dem ersten Pol (5) der Spannungsquelle (6) und/oder über den dritten Schalter (10) mit der ersten Spule (1) verbindbar ist und der Ausgang (13) der zweiten Spule (2) mit dem zweiten Pol (9) der Spannungsquelle (6) verbunden ist.

5. Aktuator nach einem der Ansprüche 1 bis 3, dadurch **gekenn-zeichnet,** dass ein Eingang (4) der ersten Spule (1) über einen ersten Schalter (8) mit einem ersten Pol (5) einer Spannungsquelle (6) und/oder über einen zweiten Schalter (12) mit einem zweiten Pol (9) der Spannungsquelle (6) verbindbar ist, der Ausgang (7) der ersten Spule (1) mit einem Eingang (11) der zweiten Spule (2) verbunden ist und ein Ausgang (13) der zweiten Spule (2) über einen dritten Schalter (10) mit dem ersten Pol (5) und/oder über einen vierten Schalter (18) mit dem zweiten Pol (9) der Spannungsquelle (6) verbindbar ist.

6. Aktuator nach Anspruch 5, **dadurch gekennzeichnet, dass** eine Wicklung einer der Spulen (1, 2) im Uhrzeigersinn und die Wicklung der jeweils anderen Spule (2, 1) entgegen dem Uhrzeigersinn ausgeführt ist.

7. Aktuator nach Anspruch 5 oder 6, **dadurch gekennzeichnet, dass** ein permanentmagnetischer Anker (3) verschiebbar zwischen der ersten und der zweiten Spule (1, 2) gelagert ist.

8. Aktuator nach einem der vorherigen Ansprüche, dadurch g e - **kennzeichnet,** dass zwei gleiche Spulen verwendet werden.

9. Verfahren zur Ansteuerung eines Aktuators nach mindestens einem der vorherigen Ansprüche, **dadurch gekennzeichnet, dass** beide Spulen (1, 2) plötzlich mit einer sprunghaft steigenden Spannung beaufschlagt werden, die Messverstärker (14, 15) die Spannungsverläufe (23, 24) an den beiden Spulen (1, 2) über der Zeit messen und die Messwerte an den Differenzbildner (16) weitergeleitet werden, welcher daraus einen dritten Spannungsverlauf (25) berechnet, welcher in der Logikeinheit (17) ausgewertet wird.

10. Verfahren nach Anspruch 9, **dadurch gekennzeichnet, dass**
- die Logikeinheit (17) die Leistungselektronik ansteuert und durch
- die Leistungselektronik beide Spulen (1, 2) sprunghaft mit einer Spannung beaufschlagt werden und dass
- die Messverstärker (14, 15) die Spannungsverläufe (23, 24) an beiden Spulen (1, 2) über der Zeit messen und die Messsignale (23, 24) an den Differenzbildner (16) weiterleiten, wobei
- der Differenzbildner (16) die beiden Spannungsverläufe (23, 24) voneinander abzieht und aus der Differenz einen dritten Spannungsverlauf (25) berechnet, und
- die Logikeinheit (17) entsprechend der Höhe des Maximalwertes (26) des dritten Spannungsverlaufs (25) die Position des Ankers (3) bestimmt.

11. Verfahren nach Anspruch 10, **dadurch gekennzeichnet, dass** die Logikeinheit (17) die Leistungselektronik so ansteuert, dass der erste und einen zweiten Schalter (8, 12) geöffnet werden und der dritte Schalter (10) geschlossen wird, wodurch beide Spulen (1, 2) in Reihe geschaltet werden und der Eingang (4) der ersten Spule (1) mit dem ersten Pol (5) der Spannungsquelle (6) und der Ausgang (13) der zweiten Spule (2) mit dem zweiten Pol (9) der Spannungsquelle (6) verbunden wird und somit beide Spulen (1, 2) plötzlich mit einer sprunghaft steigenden Spannung beaufschlagt werden.

12. Verfahren nach Anspruch 10, **dadurch gekennzeichnet, dass** die Logikeinheit (17) einen ersten und einen vierten Schalter (8, 18) so ansteuert, dass jeweils beide Schalter (8, 18) geschlossen sind und somit der Eingang (4) der ersten Spule (1) mit dem ersten Pol (5) der Spannungsquelle (6) verbunden ist und der Ausgang (7) der zweiten Spule (2) mit dem zweiten Pol (9) der Spannungsquelle (6) verbunden ist.

13. Verfahren nach Anspruch 10, **dadurch gekennzeichnet, dass** die Logikeinheit (17) einen zweiten und einen dritten Schalter (12, 10) so ansteuert, dass jeweils beide Schalter (12, 10) geschlossen sind und somit der Eingang (4) der ersten Spule (1) mit dem zweiten Pol (9) der Spannungsquelle (6) verbunden ist und der Ausgang (13) der zweiten Spule (2) mit dem ersten Pol (5) der Spannungsquelle (6) verbunden ist.

14. Verfahren nach Anspruch 12 oder 13, **dadurch gekennzeichnet, dass** der Anker (3) von der Logikeinheit (17) über die Leistungselektronik mit einem pulsweitenmodulierten Signal beaufschlägt wird.

15. Verwendung eines Aktuators entsprechend einer der Ansprüche 1 bis 7 in einem Kraftfahrzeuggetriebe.

## Claims

1. Electromagnetic actuator comprising at least one armature (3), two coils (1, 2) and drive or power electronics, wherein the armature (3) is mounted displaceably between the coils (1, 2), wherein the input (4) of the first coil (1) is connected to a measuring amplifier (14), **characterized in that** the output (7) of the first coil (1) and the input and output (11, 13) of the second coil are respectively connected to measuring amplifiers (14, 15), the measuring amplifiers (14, 15) are connected to a difference forming unit (16), the difference forming unit (16) is connected to a logic unit (17), and the logic unit (17) is connected to the power electronics.

2. Actuator according to Claim 1, **characterized in that** the power electronics comprise at least three or four switches (8, 10, 12, 18).

3. Actuator according to either of the preceding claims, **characterized in that** the logic unit (17) consists of a µ-controller or a µ-processor.

4. Actuator according to any of the preceding claims, **characterized in that** the input (4) of a first coil (1) is connected to a first pole (5) of a voltage source (6), the output (7) of the first coil (1) is connectable to a second pole (9) of the voltage source (6) via a first switch (8) and/or to the input (11) of a second coil (2) via a third switch (12), the input (11) of the second coil (2) is connectable to the first pole (5) of the voltage source (6) via the second switch (12) and/or to the first coil (1) via the third switch (10), and the output (13) of the second coil (2) is connected to the second pole (9) of the voltage source (6).

5. Actuator according to any of Claims 1 to 3, **characterized in that** an input (4) of the first coil (1) is connectable to a first pole (5) of a voltage source (6) via a first switch (8) and/or to a second pole (9) of the voltage source (6) via a second switch (12), the output (7) of the first coil (1) is connected to an input (11) of the second coil (2), and an output (13) of the second coil (2) is connectable to the first pole (5) via a third switch (10) and/or to the second pole (9) of the voltage source (6) via a fourth switch (18).

6. Actuator according to Claim 5, **characterized in that** a winding of one of the coils (1, 2) is implemented in the clockwise direction and the winding of the respective other coil (2, 1) is implemented in the anticlockwise direction.

7. Actuator according to Claim 5 or 6, **characterized in that** a permanent-magnetic armature (3) is mounted displaceably between the first and second coils (1, 2).

8. Actuator according to any of the preceding claims, **characterized in that** two identical coils are used.

9. Method for driving an actuator according to at least one of the preceding claims, **characterized in that** an abruptly rising voltage is suddenly applied to both coils (1, 2), the measuring amplifiers (14, 15) measure the voltage profiles (23, 24) at the two coils (1, 2) over time and the measurement values are forwarded to the difference forming unit (16), which calculates therefrom a third voltage profile (25), which is evaluated in the logic unit (17).

10. Method according to Claim 9, **characterized in that**
- the logic unit (17) drives the power electronics and
- a voltage is abruptly applied to both coils (1, 2) by the power electronics and **in that**
- the measuring amplifiers (14, 15) measure the voltage profiles (23, 24) at both coils (1, 2) over time and forward the measurement signals (23, 24) to the difference forming unit (16), wherein
- the difference forming unit (16) subtracts the two voltage profiles (23, 24) one from the other and calculates a third voltage profile (25) from the difference, and
- the logic unit (17) determines the position of the armature (3) in accordance with the magnitude of the maximum value (26) of the third voltage profile (25).

11. Method according to Claim 10, **characterized in that** the logic unit (17) drives the power electronics such that the first and a second switch (8, 12) are opened and the third switch (10) is closed, as a result of which both coils (1, 2) are connected in series and the input (4) of the first coil (1) is connected to the first pole (5) of the voltage source (6) and the output (13) of the second coil (2) is connected to the second pole (9) of the voltage source (6) and an abruptly rising voltage is thus suddenly applied to both coils (1, 2).

12. Method according to Claim 10, **characterized in that** the logic unit (17) guides a first and a fourth switch (8, 18) such that in each case both switches (8, 18) are closed and thus the input (4) of the first coil (1) is connected to the first pole (5) of the voltage source (6) and the output (7) of the second coil (2) is connected to the second pole (9) of the voltage source (6).

13. Method according to Claim 10, **characterized in that** the logic unit (17) drives a second and a third switch (12, 10) such that in each case both switches (12, 10) are closed and thus the input (4) of the first coil (1) is connected to the second pole (9) of the voltage source (6) and the output (13) of the second coil (2) is connected to the first pole (5) of the voltage source (6).

14. Method according to Claim 12 or 13, **characterized in that** a pulse-width-modulated signal is applied to the armature (3) by the logic unit (17) via the power electronics.

15. Use of an actuator according to any of Claims 1 to 7 in a motor vehicle transmission.

## Revendications

1. Actionneur électromagnétique comportant au moins un induit (3), deux bobines (1, 2) ainsi qu'une électronique de commande ou de puissance, dans lequel l'induit (3) est monté de manière coulissante entre les bobines (1, 2), dans lequel l'entrée (4) de la première bobine (1) est reliée à un amplificateur de mesure (14), **caractérisé en ce que** la sortie (7) de la première bobine (1) ainsi que les entrée et sortie (11, 13) de la deuxième bobine sont respectivement reliées à des amplificateurs de mesure (14, 15), **en ce que** les amplificateurs de mesure (14, 15) sont reliés à un calculateur de différence (16), **en ce que** le calculateur de différence (16) est relié à une unité logique (17) et **en ce que** l'unité logique (17) est reliée à l'électronique de puissance.

2. Actionneur selon la revendication 1, **caractérisé en ce que** l'électronique de puissance comporte au moins 3 ou 4 commutateurs (8, 10, 12, 18).

3. Actionneur selon l'une quelconque des revendications précédentes, **caractérisé en ce que** l'unité logique (17) se compose d'un microcontrôleur ou d'un microprocesseur.

4. Actionneur selon l'une quelconque des revendications précédentes, **caractérisé en ce que** l'entrée (4) d'une première bobine (1) est reliée à un premier pôle (5) d'une source de tension (6), **en ce que** la sortie (7) de la première bobine (1) peut être reliée par l'intermédiaire d'un premier commutateur (8) à un deuxième pôle (9) de la source de tension (6) et/ou par l'intermédiaire d'un troisième commutateur (12) à l'entrée (11) d'une deuxième bobine (2), **en ce que** l'entrée (11) de la deuxième bobine (2) peut être reliée par l'intermédiaire du deuxième commutateur (12) au premier pôle (5) de la source de tension (6) et/ou par l'intermédiaire du troisième commutateur (10) à la première bobine (1), et **en ce que** la sortie (13) de la deuxième bobine (2) est reliée au deuxième pôle (9) de la source de tension (6).

5. Actionneur selon l'une quelconque des revendications 1 à 3, **caractérisé en ce qu'**une entrée (4) de la première bobine (1) peut être reliée par l'intermédiaire d'un premier commutateur (8) à un premier pôle (5) d'une source de tension (6) et/ou par l'intermédiaire d'un deuxième commutateur (12) à un deuxième pôle (9) de la source de tension (6), **en ce que** la sortie (7) de la première bobine (1) est reliée à une entrée (11) de la deuxième bobine (2) et **en ce qu'**une sortie (13) de la deuxième bobine (2) peut être reliée par l'intermédiaire d'un troisième commutateur (10) au premier pôle (5) et/ou par l'intermédiaire d'un quatrième commutateur (18) au deuxième pôle (9) de la source de tension (6).

6. Actionneur selon la revendication 5, **caractérisé en ce qu'**un enroulement de l'une des bobines (1, 2) est réalisé en sens horaire et **en ce que** l'enroulement de l'autre bobine (2, 1) respective est réalisée en sens antihoraire.

7. Actionneur selon la revendication 5 ou 6, **caractérisé en ce qu'**un induit à magnétisation permanente (3) est monté de manière coulissante entre les première et deuxième bobines (1, 2).

8. Actionneur selon l'une quelconque des revendications précédentes, **caractérisé en ce que** deux bobines identiques sont utilisées.

9. Procédé de commande d'un actionneur selon au moins l'une des revendications précédentes, **caractérisé en ce que** les deux bobines (1, 2) sont attaquées brusquement par une tension croissant brusquement, **en ce que** les amplificateurs de mesure (14, 15) mesurent les variations de tension (23, 24) au cours du temps sur les deux bobines (1, 2) et **en ce que** les valeurs de mesure sont envoyées au calculateur de différence (16) qui calcule à partir de celles-ci une troisième variation de tension (25), qui est évaluée dans l'unité logique (17).

10. Procédé selon la revendication 9, **caractérisé en ce que**
- l'unité logique (17) commande l'électronique de puissance, et
- les deux bobines (1, 2) sont attaquées brusquement par une tension au moyen de l'électronique de puissance, et **en ce que**
- les amplificateurs de mesure (14, 15) mesurent les variations de tension (23, 24) sur les deux bobines (1, 2) au cours du temps et envoient les signaux de mesure (23, 24) au calculateur de différence (16), dans lequel
- le calculateur de différence (16) soustrait l'une à l'autre les deux variations de tension (23, 24) et calcule une troisième variation de tension (25) à partir de la différence, et
- l'unité logique (17) détermine la position de l'induit (3) en fonction de la hauteur de la valeur maximale (26) de la troisième variation de tension (25).

11. Procédé selon la revendication 10, **caractérisé en ce que** l'unité logique (17) commande l'électronique de puissance de manière à ce que le premier commutateur et un deuxième commutateur (8, 12) soient ouverts et à ce que le troisième commutateur (10) soit fermer, de sorte que les deux bobines (1, 2) soient connectées en série et que l'entrée (4) de la première bobine (1) soit reliée au premier pôle (5) de la source de tension (6) et que la sortie (13) de la deuxième bobine (2) soit reliée au deuxième pôle (9) de la source de tension (6) et par conséquent, que les deux bobines (1, 2) soient brusquement attaquées par une tension croissant brusquement.

12. Procédé selon la revendication 10, **caractérisé en ce que** l'unité logique (17) commande des premier et deuxième commutateurs (8, 18) de manière à ce que les deux commutateurs (8, 18) soient fermés et par conséquent, que l'entrée (4) de la première bobine (1) soit reliée au premier pôle (5) de la source de tension (6) et que la sortie (7) de la deuxième bobine (2) soit reliée au deuxième pôle (9) de la source de tension (6).

13. Procédé selon la revendication 10, **caractérisé en ce que** l'unité logique (17) commande des deuxième et troisième commutateurs (12, 10) de manière à ce que les deux commutateurs (12, 10) soient respectivement fermés et par conséquent, que l'entrée (4) de la première bobine (1) soit reliée au deuxième pôle (9) de la source de tension (6) et que la sortie (13) la deuxième bobine (2) soit reliée au premier pôle (5) de la source de tension (6).

14. Procédé selon la revendication 12 ou 13, **caractérisé en ce que** l'induit (3) est attaqué par l'unité logique (17) par l'intermédiaire de l'électronique de puissance au moyen d'un signal modulé en largeur d'impulsion.

15. Utilisation d'un induit selon l'une quelconque des revendications 1 à 7 dans une transmission de véhicule automobile.
